# EUROPÄISCHE PATENTSCHRIFT

(11) **EP 3 167 768 B1**
(45) Veröffentlichungstag und Bekanntmachung des Hinweises auf die Patenterteilung: **22.04.2020**
(21) Anmeldenummer: 16002323.0
(22) Anmeldetag: 02.11.2016
(51) Int. Cl.: A47C 27/06

(54) **TASCHENFEDERKERNMATRATZE**
MATTRESS HAVING A CORE OF POCKETED SPRINGS
CARCASSE DE MATELAS À RESSORTS ENSACHÉS

(30) Priorität: 16.11.2015 DE 202015106180 U
(43) Veröffentlichungstag der Anmeldung: 17.05.2017
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A1- 1 994 859
- DE-A1-102008 021 061
- DE-U1-202015 102 184
- US-A1- 2008 128 965

## Beschreibung

Die Erfindung betrifft eine Taschenfederkernmatratze mit Taschenfedern in in Reihen und Zeilen angeordneten Federtaschen gemäß dem Oberbegriff des ersten Schutzanspruches.

Taschenfederkernmatratzen sind in vielerlei Ausführungsformen bekannt, DE 10 2012 107 053 A1, die in der Regel Taschenfedern aus Federstahl aufweisen, die in Federtaschen vorgespannt eingesetzt sind, die in Reihen und Zeilen in einer solchen Federkernmatratze verbaut sind, wobei zum Erhalt einer Mindeststeifigkeit eine solchen Federkernmatratze parallel zu den Reihen von Taschenfedern verlaufende Verstärkungsstreifen verbaut sind. Ein weiteres Beispiel der Taschenfederkernmatratze mit Taschenfedern aus Kunststoff ist aus US 2008/128965 A1 bekannt.

Nachteilig an den bekannten Taschenfederkernmatratzen ist jedoch, dass die Taschenfedern aus üblicherweise Metall gefertigt sind, sodass Personen, die ein vollständige Metallfreiheit ihrer Schlafstätte bevorzugen oder sogar benötigen, nicht in den Genuss einer Taschenfederkernmatratze kommen können. Ungünstig an den verwendeten Taschenfedern aus Metalldraht ist des Weiteren, dass sie nur sehr dünne untere und obere Auflagerflächen des oberen und unteren Drahtringes zur Verfügung stellen, sodass die Federtaschen einem erhöhten Verschleiß unterliegen, was die Lebensdauer einer damit ausgestatteten Taschenfederkernmatratze wesentlich vermindert. Unvorteilhaft ist bei aus Metalldraht gefertigten Taschenfedern zudem, dass sie aufgrund von Feuchtigkeit in der Taschenfederkernmatratze korrodieren können, sofern sie nicht aus nichtrostendem Stahl gefertigt oder entsprechend beschichtet sind, was deren Wirtschaftlichkeit verringert. Aufgabe der Erfindung ist es, eine Taschenfederkernmatratze zur Verfügung zu stellen, die einen geringeren Metallanteil aufweist oder sogar vollkommen metallfrei ausgebildet ist und die eine hohe Lebensdauer aufweist.

Die Lösung dieser Aufgabe wird erfindungsgemäß durch den Gegenstand des unabhängigen Anspruchs gelöst.

Weitere vorteilhafte Ausgestaltungen des Gegenstandes der Erfindung ergeben sich mit und in Kombination aus den nachfolgenden Unteransprüchen.

Gemäß einer besonders bevorzugten Ausführungsform der Erfindung sind die Taschenfedern einteilig aus einem dauerelastischen Kunststoff gefertigt, insbesondere gespritzt, sodass sich die Taschenfedern schnell und kostengünstig in beliebig großer Anzahl herstellen lassen.

Ein weiterer wesentlicher Vorteil besteht darin, dass verschiedene Taschenfedern in den unterschiedlichsten Wandstärken hergestellt werden können, ebenso wie aus den unterschiedlichsten Kunststoffen, wie auch mit den unterschiedlichsten Gestaltungen der Federelemente, wodurch auf einfachste Art und Weise Einfluss auf die Federraten genommen werden kann, sodass damit Taschenfederkernmatratzen gefertigt werden können, die in unterschiedlichen Bereichen oder Zonen die unterschiedlichsten Unterstützungsgrade aufweisen können.

Eine vorteilhaft ausgestaltete Taschenfeder weist dabei eine kreiszylindrische oder tonnenförmige Grundform auf, mit bevorzugt ringförmig ggf. geschlossen ausgeführten oberen und unteren Auflagerflächen, die die von den Federtaschen aufzunehmenden Druckbelastungen deutlich reduzieren. Die zwischen den Auflagerflächen angeordneten elastischen Federelemente sparen bevorzugterweise in einem um ihre Mittellängsachse herum einen sie von oben bis unten durchtretenden Freiraum auf, sodass eine mit den erfinderischen Taschenfedern ausgestattete Taschenfederkernmatratze hervorragend belüftet ist und jegliche Feuchtigkeit sofort aus der Taschenfederkernmatratze entweichen kann.

Eine Taschenfeder kann jedoch vorteilhafterweise auch eine Grundform mit an einer Mittelquerebene gespiegelten Kegelform aufweisen, mit entweder zur Spiegelebene ausgerichteten Kegelgrundfläche oder mit zu der Spiegelebene ausgerichteten kleineren Abschnittsfläche eines Kegelstumpfes. Sie kann gemäß einer weiteren bevorzugten Ausführungsform alternativ auch ein Federelement aus einem hohlen gummielastischen Federbalg aufweisen, mit einer geschlossenen oder mit Durchbrechungen versehenen Mantelfläche.

Bei als kreiszylindrisch ausgebildeten Taschenfedern sind die oberen und unteren Auflagerflächen so groß ausgebildet und die Federelemente so einfedern könnend gestaltet, dass sie in jedem ein- und ausgefederten Zustand hinter der Kontur der Auflagerflächen zurückstehen, sodass keine gegenseitige mechanische Belastung der einzelnen Taschenfedern benachbarter Zeilen erzeugt wird. Wenn dies jedoch unbeachtlich oder sogar gewünscht ist, sind vorteilhafterweise natürlich auch Tonnentaschenfedern in jeder beliebigen Ausführungsform einsetzbar.

Bevorzugterweise ist in jeder Federtasche eine separate Taschenfeder angeordnet, es können jedoch auch zwei oder mehr separate Taschenfedern frei oder gegenseitig miteinander verkoppelt übereinander in einer Federtasche angeordnet sein, sodass sich die Höhe einer damit zu konstruierenden Taschenfederkernmatratze beliebig anpassen lässt.

Erfindungsgemäß sind die Federtaschen mittig ihrer Höhe mit ein- oder beidseitig umlaufenden Distanzringen ausgestattet sind, die bevorzugt aus dem Material der Federtaschen selbst hergestellt sind, wobei die Federtaschen benachbarter Reihen im gegenseitigen Kontaktbereich entweder zwischen Federtasche und Distanzring oder zwischen zwei Distanzringen miteinander verklebt sind. Solche Distanzringe dienen zum einen der Aufrechterhaltung einer ausreichenden Flexibilität der Taschenfederkernmatratze und zum anderen der Verstärkung der Federtaschen im gegenseitigen Kontaktbereich, sodass sie in diesem nicht mechanisch geschwächt sind.

Zur Aufrechterhaltung der Flexibilität der Taschenfederkernmatratze kann zusätzlich zwischen den Distanzringen und den Federtaschen ein Luftspalt aufrechterhalten sein, ebenso wie die Federtaschen einer Reihe von Federtaschen in unterschiedlichen Abständen zueinander angeordnet sein können, in dem die Nahtbereiche dazwischen unterschiedlich breit ausgeführt sind.

Nachfolgend sind einige Ausführungsbeispiele der Erfindung anhand von Zeichnungen näher beschrieben. Es zeigen:
- Fig. 1: eine in eine Federtasche eingesetzte Taschenfeder von oben,
- Fig. 2: die Federtasche gemäß Fig. 1 in einer Seitenansicht,
- Fig. 3: eine Draufsicht auf eine Reihe mehrere Federtaschen gemäß Fig. 1,
- Fig. 4: eine Seitenansicht der Federtaschen gemäß Fig. 3,
- Fig. 5: eine Draufsicht auf eine Reihe mehrerer Federtaschen mit einseitigen Distanzringen,
- Fig. 6: eine Seitenansicht der Federtaschen gemäß Fig. 5,
- Fig. 7: eine Draufsicht auf eine Reihe mehrerer Federtaschen mit beidseitigen Distanzringen,
- Fig. 8: eine Seitenansicht der Federtaschen gemäß Fig. 7,
- Fig. 9: ein Federmattenmodul aus mehreren Reihen und Zeilen von Federtaschen, und
- Fig. 10: eine geschnittene Draufsicht auf eine Taschenfederkernmatratze mit mehreren Federmattenmodulen.

Die Taschenfederkernmatratze 5 besteht aus mehreren Federkernmodulen 11, wie sie in den Figuren 9 und 10 dargestellt sind, wobei diese seitlich mit Schaumstofflängs- und -querriegeln 13;14 umgeben sind, ebenso wie mit zeichnerisch nicht dargestellten oberen und unteren Abdeckungen.

Ein einzelnes Federmattenmodul 11, wie es in Fig. 9 dargestellt ist, besteht aus mehreren Reihen 2 und Zeilen 3 von Federtaschen 4, wobei die benachbarten Federtaschen 4 nebeneinander angeordneter Reihen 2 in ihren Kontaktbereichen durch ein Heißverkleben miteinander verbunden sind. Die einzelnen Reihen 2 bestehen aus einem durchgehenden Vliesmaterial, welches um die einzelnen Taschenfedern 1 herumgelegt und verschweißt ist, wobei die Taschenfedern 1 in den Federtaschen 4 unter Vorspannung gehalten sind und zwischen den einzelnen Federtaschen 4 Nahtbereiche 10 vorhanden sind.

Die Taschenfedern 1 bestehen aus Kunststoff und sind in einer Kunststoffspritzgussform hergestellt, wobei sie eine unteren und eine obere ringförmige Auflagerfläche 6 aufweisen und dazwischen angeordnete Federelemente 7, sowie einen um ihre Mittelsenkrechte herum erzeugten Freiraum 8, wobei insbesondere Taschenfedern 1 verwendet werden, wie sie in der DE 20 2015 102 184 U1 beschreiben sind.

Die Federtaschen 4 sind entweder im Nahtbereich 10 zwischen den einzelnen Taschenfedern 1 miteinander verschweißt oder sie sind zusätzlich, etwa in ihrem mittleren Bereich, mit einem entweder einseitig oder beidseitig umlaufenden Distanzring 9 versehen, wobei die Distanzringe 9 benachbarter Reihen 2 von Federtaschen 4 oder bei nur halbseitig von Distanzringen 9 umgebenen Federtaschen 4 mittlere Bereiche dieser Federtaschen 4 und die Distanzringe 9 miteinander verklebt sind, sodass insgesamt die Federtaschen 4 eines Federmattenmoduls 11 in einem vorbestimmten Abstand zueinander angeordnet sind und noch eine leichte Verformung einer daraus hergestellten Taschenfederkernmatratze möglich ist, ohne dass die einzelnen Taschenfedern 1 oder Federtaschen 4 sich gegenseitig behindern.

Eine tonnenförmige Ausbildung der Taschenfedern 1 zur Erzeugung einer Tonnentaschenfederkernmatratze ist hier ebenfalls denkbar, wodurch der Effekt der Distanzringe 9 weiter verstärkt wird.

## Patentansprüche

1. Taschenfederkernmatratze mit Taschenfedern (1) in in Reihen (2) und in Zeilen (3) angeordneten Federtaschen (4), wobei einige oder alle Taschenfedern (1) aus Kunststoff bestehen, **dadurch gekennzeichnet, dass** die einzelnen Reihen (2) aus einem durchgehenden Vliesmaterial bestehen, welches um die einzelnen Taschenfedern (1) herumgelegt und verschweißt ist, wobei die Taschenfedern (1) in den Federtaschen (4) unter Vorspannung gehalten sind und zwischen den einzelnen Federtaschen (4) vertikal verlaufende Nahtbereiche (10) vorhanden sind und dass die Federtaschen (4) mittig ihrer Höhe mit ein- oder beidseitig den Umfang umlaufenden Distanzringen (9) aus dem Material der Federtaschen ausgestattet sind und Federtaschen (4) benachbarter Reihen (2) im Kontaktbereich von Federtasche (4) und Distanzring (9) oder zweier Distanzringe (9) miteinander verklebt sind.

2. Taschenfederkernmatratze nach Anspruch 1, **dadurch gekennzeichnet, dass** die Taschenfedern (1) einteilig aus dauerelastischen Kunststoffen gefertigt sind.

3. Taschenfederkernmatratze nach einem der vorgenannten Ansprüche, **dadurch gekennzeichnet, dass** verschiedene Taschenfedern (1) unterschiedliche Wandstärken aufweisen und/ oder aus unterschiedlichen Kunststoffen gefertigt sind und/ oder bei gleicher Bauhöhe unterschiedlich ausgebildet sind und unterschiedliche Federraten aufweisen und dass aus unterschiedlichen Taschenfedern (1) Federkernmatratzen (5) mit Zonen oder Module (11) mit unterschiedlichen Unterstützungseigenschaften erzeugt sind.

4. Taschenfederkernmatratze nach einem der vorgenannten Ansprüche, **dadurch gekennzeichnet, dass** eine Taschenfeder (1) eine kreiszylindrische oder tonnenförmige Grundform aufweist, mit ringförmigen oberen und unteren Auflagerflächen (6) und dass zwischen den Auflagerflächen (6) ein elastisches Federelement (7) angeordnet ist, dass einen das Federelement (7) um seine Mittellängsachse herum von oben bis unten durchtretenden Freiraum (8) aufweist.

5. Taschenfederkernmatratze nach einem der Ansprüche, 1 bis 3, **dadurch gekennzeichnet, dass** eine Taschenfeder (1) eine Grundform mit an einer Mittelquerebene gespiegelten Kegelform aufweist, mit entweder zur Spiegelebene ausgerichteten Kegelgrundfläche oder mit der zur Spiegelebene ausgerichteten kleineren Abschnittsfläche eines Kegelstumpfes.

6. Taschenfederkernmatratze nach einem der Ansprüche 1 bis 3, **dadurch gekennzeichnet, dass** ein Federelement (7) einer Taschenfeder (1) aus einem hohlen gummielastischen Federbalg besteht, mit einer geschlossenen oder mit Durchbrechungen versehenen Mantelfläche.

7. Taschenfederkernmatratze nach einem der vorgenannten Ansprüche, **dadurch gekennzeichnet, dass** die Auflagerflächen (6) einer kreiszylindrischen Taschenfeder (4) so groß und die Federelemente (7) so einfedern könnend ausgebildet sind, dass sie in jedem ein- und ausgefederten Zustand hinter den Auflagerflächen (6) zurückstehen.

8. Taschenfederkernmatratze nach einem der vorgenannten Ansprüche, **dadurch gekennzeichnet, dass** in einer Federtasche (4) eine oder mehrere Taschenfedern (1) frei oder gegenseitig gekoppelt übereinander angeordnet ist bzw. sind.

9. Taschenfederkernmatratze nach, nach einem der vorgenannten Ansprüche **dadurch gekennzeichnet, dass** die Federtaschen (4) einer Federreihe (2) durch Verschweißen oder Vernähen übereinanderliegenden Federtaschenmaterials im Nahtbereich (10) zwischen den Taschenfedern (1) erzeugt und die Distanzringe (9) ein- oder beidseitig zwischen zwei benachbarten Taschenfedern (1) einer Federreihe (2) im Nahtbereich (10) miteinander verschweißt oder vernäht sind.

10. Taschenfederkernmatratze Anspruch 9, **dadurch gekennzeichnet, dass** zwischen den Distanzringen (9) und den Federtaschen (4) ein Luftspalt aufrechterhalten ist.

11. Taschenfederkernmatratze nach einem der vorgenannten Ansprüche, **dadurch gekennzeichnet, dass** die Federtaschen (4) einer Federreihe (2) in unterschiedlichen Abständen nebeneinander angeordnet sind, indem die Nahtbereiche (10) unterschiedlich breit ausgeführt sind.

## Claims

1. Pocket spring core mattress having pocket springs (1) in spring pockets (4) that are arranged in rows (2) and in lines (3), wherein some or all of the pocket springs (1) are composed of synthetic material, **characterized in that** the individual rows (2) are composed of a continuous non-woven material which is placed around the individual pocket springs (1) and welded, wherein the pocket springs (1) are held in a preloaded manner in the spring pockets (4), and vertically extending seam regions (10) are present between the individual spring pockets (4), and **in that** the spring pockets (4) are provided, at their heightwise centre, with spacer rings (9) which run around the circumference on one or both sides and are composed of the material of the spring pockets, and spring pockets (4) of adjacent rows (2) are adhesively bonded to one another in the contact area of a spring pocket (4) and a spacer ring (9) or of two spacer rings (9).

2. Pocket spring core mattress according to Claim 1, **characterized in that** the pocket springs (1) are manufactured in one piece from permanently elastic synthetic materials.

3. Pocket spring core mattress according to either of the preceding claims, **characterized in that** different pocket springs (1) have different wall thicknesses and/or are manufactured from different synthetic materials and/or, in the case of identical overall height, are of differing design and have different spring rates, and **in that** spring core mattresses (5) having zones or modules (11) with different support properties are produced from different pocket springs (1).

4. Pocket spring core mattress according to one of the preceding claims, **characterized in that** a pocket spring (1) has a circular cylindrical or barrel-shaped basic shape, with ring-shaped upper and lower support surfaces (6), and **in that** an elastic spring element (7) is arranged between the support surfaces (6), which spring element has a clearance (8) about its central longitudinal axis that passes from top to bottom through the spring element (7).

5. Pocket spring core mattress according to one of Claims 1 to 3, **characterized in that** a pocket spring (1) has a basic shape with a conical shape which is mirrored in a central transverse plane, either having a cone base area which is oriented with respect to the mirror plane or having the smaller sectional area of a frustum of a cone that is oriented with respect to the mirror plane.

6. Pocket spring core mattress according to one of Claims 1 to 3, **characterized in that** a spring element (7) of a pocket spring (1) is composed of a hollow elastomeric spring bellows, having a lateral surface which is uninterrupted or provided with apertures.

7. Pocket spring core mattress according to one of the preceding claims, **characterized in that** the support surfaces (6) of a circular cylindrical pocket spring (4) are dimensioned in such a way, and the spring elements (7) are designed to be able to be compressed in such a way, that they stand back behind the support surfaces (6) in each compressed and extended state.

8. Pocket spring core mattress according to one of the preceding claims, **characterized in that**, in a spring pocket (4), one or more pocket springs (1) are arranged freely or in a mutually coupled manner above one another.

9. Pocket spring core mattress according to one of the preceding claims, **characterized in that** the spring pockets (4) of a spring row (2) are produced by welding or sewing mutually superposed spring pocket material in the seam region (10) between the pocket springs (1), and the spacer rings (9) are welded to one another or sewn together, on one or both sides, in the seam region (10) between two adjacent pocket springs (1) of a spring row (2).

10. Pocket spring core mattress according to Claim 9, **characterized in that** an air gap is maintained between the spacer rings (9) and the spring pockets (4).

11. Pocket spring core mattress according to one of the preceding claims, **characterized in that** the spring pockets (4) of a spring row (2) are arranged next to each other at different spacings by virtue of the seam regions (10) being embodied with varying widths.

## Revendications

1. Matelas à ressorts ensachés comprenant des ressorts ensachés (1) placés dans des poches à ressorts (4) disposées en rangées (2) et en lignes (3), une partie ou la totalité des ressorts ensachés (1) étant en matière plastique, **caractérisé en ce que** les rangées individuelles (2) sont en un matériau non tissé continu qui est placé et soudé autour des ressorts ensachés individuels (1),
les ressorts ensachés (1) étant maintenus sous précontrainte dans les poches à ressorts (4) et des zones de couture (10) qui s'étendent verticalement étant présentes entre les poches à ressorts individuelles (4), et **en ce que** les poches à ressorts (4) sont pourvues au milieu dans le sens de leur hauteur de bagues d'écartement (9) en le même matériau que les poches à ressort qui s'étendent périphériquement sur un côté ou des deux côtés et des poches à ressort (4) de rangées adjacentes (2) sont collées ensemble dans la zone de contact de la poche à ressort (4) et de la bague d'écartement (9) ou de deux bagues d'écartement (9).

2. Matelas à ressorts ensachés selon la revendication 1, **caractérisé en ce que** les ressorts ensachés (1) sont réalisés d'une seule pièce en matière plastique à élasticité permanente.

3. Matelas à ressorts ensachés selon l'une des revendications précédentes, **caractérisé en ce que** différents ressorts ensachés (1) ont des épaisseurs de paroi différentes et/ou sont réalisés en des matières plastiques différentes et/ou sont de conception différente pour une même hauteur et ont des élasticités différentes et **en ce que** des matelas à ressorts (5) comportant des zones ou modules (11) ayant différentes propriétés de support sont produits à partir de différents ressorts ensachés (1).

4. Matelas à ressorts ensachés selon l'une des revendications précédentes, **caractérisé en ce qu'**un ressort ensaché (1) a une forme de base cylindrique circulaire ou en tonneau pourvue de surfaces d'appui supérieures et inférieures annulaires (6) et **en ce qu'**un élément à ressort élastique (7) est disposé entre les surfaces d'appui (6), lequel élément élastique (7) comporte un espace libre (8) le traversant de haut en bas autour de son axe longitudinal central.

5. Matelas à ressorts ensachés selon l'une des revendications 1 à 3, **caractérisé en ce qu'**un ressort ensaché (1) a une forme de base pourvue d'une forme de cône réfléchissant sur un plan transversal central, la surface de base du cône étant orientée vers le plan réfléchissant ou la portion de surface plus petite d'un cône tronqué étant orientée vers le plan réfléchissant.

6. Matelas à ressorts ensachés selon l'une des revendications 1 à 3, **caractérisé en ce qu'**un élément à ressort (7) d'un ressort ensaché (1) comprend un soufflet creux élastique en caoutchouc pourvu d'une surface d'enveloppe fermée ou pourvue de passages.

7. Matelas à ressorts ensachés selon l'une des revendications précédentes, **caractérisé en ce que** les surfaces d'appui (6) d'un ressort ensaché (4) cylindrique circulaire ont une dimension telle, et les éléments à ressort (7) présentent un débattement tel, qu'ils se trouvent derrière les surfaces d'appui (6) quel que soit l'état de débattement.

8. Matelas à ressorts ensachés selon l'une des revendications précédentes, **caractérisé en ce que**, dans une poche à ressort (4), un ressort ensaché (1) est disposé librement ou une pluralité de ressorts sont disposés les uns au-dessus des autres en étant couplés entre eux.

9. Matelas à ressorts ensachés selon l'une des revendications précédentes, **caractérisé en ce que** les poches à ressorts (4) d'une rangée de ressorts (2) sont générées par soudage ou couture de matériaux de poches à ressorts placés les uns au-dessus des autres dans la zone de couture (10) entre les ressorts ensachés (1) et les bagues d'écartement (9) sont soudées ou cousues entre elles dans la zone de couture (10) sur un côté ou des deux côtés entre deux ressorts ensachés adjacents (1) d'une rangée de ressorts (2).

10. Matelas à ressorts ensachés selon la revendication 9, **caractérisé en ce qu'**un espace d'air est maintenu entre les bagues d'écartement (9) et les poches à ressorts (4).

11. Matelas à ressorts ensachés selon l'une des revendications précédentes, **caractérisé en ce que** les poches à ressorts (4) d'une rangée de ressorts (2) sont disposées les unes à côté des autres à différentes distances du fait que les zones de couture (10) sont réalisées avec des largeurs différentes.
